# EUROPÄISCHE PATENTSCHRIFT

(11) **EP 0 402 367 B1**
(45) Veröffentlichungstag und Bekanntmachung des Hinweises auf die Patenterteilung: **12.05.1993**
(21) Anmeldenummer: 89902253.7
(22) Anmeldetag: 09.02.1989
(51) Int. Cl.: H02H 9/00, G05F 1/569

(54) **AKTIVES FILTER**
ACTIVE FILTER
FILTRE ACTIF

(30) Priorität: 10.02.1988 DE 3804074
(43) Veröffentlichungstag der Anmeldung: 19.12.1990
(73) Patentinhaber: KALFHAUS, Reinhard, D-63533 Mainhausen (DE)
(72) Erfinder: KALFHAUS, Reinhard, D-63533 Mainhausen (DE)
(74) Vertreter: Stoffregen, Hans-Herbert, Dr. Dipl.-Phys.
(86) Internationale Anmeldenummer: EP8900121
(87) Internationale Veröffentlichungsnummer: WO8907853

(56) Entgegenhaltungen:
- DE-A- 1 763 885
- DE-A- 2 020 034
- DE-A- 3 626 088
- DE-B- 2 359 845
- US-A- 3 671 852

## Beschreibung

Die Erfindung bezieht sich auf eine Schutz - einrichtung für einen Leistungswandler wie Netzgerät, Wechselrichter oder Gleichspannungs - wandler mit einem Spannungsregelkreis und einem diesem parallel oder unterlagert angeordneten, eine Strombegrenzungseinrichtung bildenden Stromre - gelkreis sowie einem einen veränderlichen Widerstandwert aufweisenden Stellglied in dem Spannungs - und Stromregelkreis, dessen Widerstandswert in Abhängigkeit von der Differenz der am Eingang der Schutzeinrichtung anliegenden Spannung und der am Ausgang der Schutzein - richtung anliegenden Spannung verändert wird, wobei der Spannungsregelkreis eine an einen Spannungssollwertgeber und einen Spannungsistwertgeber angeschlossene Vergleichseinrichtung enthält, der ein Regelverstärker nachgeschaltet ist, wobei der Widerstandswert des Stellgliedes auch in Abhängigkeit des von einem Shunt abgeleiteten und dem Stromregelkreis als Istwert zugeführten Eingangsstromes veränderbar ist.

Eine Regeleinrichtung mit den vorstehend be - schriebenen Merkmalen ist aus der DE-A-36 26 088 bekannt. Mit dieser Regeleinrichtung soll ein beschleunigter Aufbau der Eingangsspannung auf ihren Endwert erfolgen.

Bekannt ist auch ein Netzgerät, mit einem transformatorgespeisten Brückengleichrichter, an dessen Ausgänge ein Kondensator angeschlossen ist. Zwischen dem Gleichrichter und dem Netzge - räteausgang ist die Reihenschaltung eines Darlington - Transistors und eines Shunts angeordnet. Der Transistor ist Stellglied in einem Spannungsregelkreis, durch den die Ausgangsspannung auf einen gleichbleibenden Wert geregelt wird.

Das Netzgerät enthält eine Strombegren - zungseinrichtung, die einen mit der Basis-Emitter-Strecke zum Shunt parallel gelegten Transistor aufweist, dessen Kollektor mit dem Steuereingang des Darlington-Transistors verbunden ist. Der Steuereingang ist weiterhin an ei - nen Ausgang eines als Spannungssoll - und Spannungsistwertvergleicher arbeitenden Diffe - renzverstärkers und an eine Betriebsspannungs - quelle angeschlossen. Aufgrund der nichtlinearen Kennlinie des an den Shunt angeschlossenen Transistors, setzt die Strombegrenzung ab einem bestimmten Grenzwert ein, wobei der Darlington - Transistor weniger Basisstrom erhält, so daß sein Widerstandswert zunimmt (US-A-3,671,852).

Schließlich ist eine Schutzeinrichtung mit einer Strombegrenzungseinrichtung bekannt, die einen festen ohmschen Widerstand und einen zu diesem parallel geschalteten Transistor enthält, der als einstellbarer Widerstand arbeitet. Die Emitter - Kollektor-Strecke eines bipolaren Transistors ist zu zwei in Serie angeordneten Widerständen parallel gelegt. Im Emitterkreis des Transistors ist ein weiterer Widerstand angeordnet, der vom gesam - ten, in einen Leistungswandler eingespeisten Strom durchflossen wird. Der weitere Widerstand ist an seinem nicht an den Emitter gelegten Anschluß über zwei in Serie angeordnete Dioden mit der Basis des Transistors verbunden, die weiterhin an eine vom Leistungswandler gespeiste Betriebsspannungsquelle angeschlossen ist, die von einer Hilfswicklung des Transformators des Leistungs - wandlers mit Spannung versorgt wird. Der kapazi - tive Eingang des Leistungswandlers wird über den festen Widerstand mit einem durch den Widerstandswert in der Höhe begrenzten Strom aufgeladen, bis der Transistor durch einen Basisstrom leitend gesteuert wird. Der Transistor gelangt all - mählich in die Sättigung, so daß der überwiegende Teil des Stroms über den Transistor fließt. Wenn bei gesättigtem Transistor am Eingang der Schutzeinrichtung unerwünscht hohe Spannungen auftreten, erhöht der ansteigende Strom die Gegenkopplungsspannung im Emitterkreis des Tran - sistors. Durch die hiermit verbundene Verkleine - rung des Basis-Emitter-Potential erhöht sich der Widerstand der Emitter - Kollektor - Strecke, so daß der Emitterstrom wiederum abnimmt (EP-A-0250 158).

Der Erfindung liegt die Aufgabe zugrunde, eine Schutzeinrichtung der eingangs beschriebenen Gattung so weiterzuentwickeln, daß der Leistungs - wandler vor unerwünscht hohen, am Eingang der Schutzeinrichtung auftretenden Spannungen geschützt wird. Auch soll die Aufladung eines energiespeichernden wie kapazitiven Eingangs des Leistungswandlers schneller auch bei unterhalb der Nennspannung liegenden Eingangsspannungen an der Schutzeinrichtung ablaufen.

Die Aufgabe wird erfindungsgemäß dadurch gelöst, daß die Schutzschaltung vor einem Lei - stungswandler angeordnet ist, der mit einer Energiequelle über die Reihenschaltung des Shunts und des Stellgliedes verbunden ist, und einen kapaziti - ven Eingang mit mindestens einem kapazitiven Element aufweist, an dem der Istwert der Span - nung des Spannungsregelkreises abgegriffen wird, wobei der Sollwert des Spannungsregelkreises so hoch eingestellt ist, daß auch bei minimalem Wi - derstand des Stellgliedes und maximaler Nenn - eingangsspannung der Sollwert am kapazitiven Element des Leistungswandlers nicht auftritt, und wobei der Stromsollwert des Stromregelkreises auf den maximal zulässigen Eingangsstrom eingestellt wird.

Bei Vorhandensein eines festen Strombegren - zungswiderstands entspricht dessen Widerstands - wert vorzugsweise dem Quotienten aus maximal zulässiger, statischer Nenneingangsspannung und dem bei dieser Nenneingangsspannung vom Leistungswandler aufgenommenen Leerlaufstrom, so daß der Ladestrom beim Aufschalten der Energie - quelle auf einen gewünschten kleinen Wert begrenzt werden kann. Solange die Spannung am jeweiligen energiespeichernden kapazitiven Element wie Kondensator unterhalb des eingestellten Spannungssollwerts liegt, bewirkt der - unterlagerte oder parallel geschaltete - Stromregelkreis das Fließen eines dem Stromsollwert entsprechenden Stroms im einstellbaren Widerstand. Der Kondensator wird deshalb nicht nur mit dem über den Ladestrombegrenzungswiderstand fließenden Strom aufgeladen, wodurch die Aufladung beschleunigt wird. Durch die Abstimmung zwischen dem Ladestrombegrenzungswiderstand und dem Stromsollwert kann ein gewünschter Stromverlauf erreicht werden.

Der Sollwert des Spannungsregelkreises wird so hoch eingestellt, daß auch bei minimalem Wi - derstand des Transistors die maximale Nennein - gangsspannung nicht ausreicht, damit am kapazi - tiven Element des Leistungswandlers der Span - nungssollwert erreicht wird. Dann hat der einstell - bare Widerstand bei der Nenneingangsspannung seinen geringsten Wert, wodurch die geringsten Stromwärmeverluste auftreten. Dies wirkt sich günstig auf den Wirkungsgrad des Leistungswandlers wie Netzgerät aus. Steigt die Eingangs - spannung über die durch den Spannungssollwert vorgegebene Grenze an, dann verhindert der Regelkreis das Auftreten hoher unerwünschter Span - nungen an den kapazitiven Elementen bzw. den nachgeschalteten Stromkreisen. Die Eingangsspannung kann daher z.B. die nach VDE bzw. VG - Richtlinien zulässigen Spitzenspannungen für die definierte Zeit annehmen, ohne daß an den dem Kondensator selbst bzw. den nachgeschalte - ten Stromkreisen, insbesondere den Halbleitern, unzulässig hohe Spannungen entstehen.

Vorzugsweise ist an den Regelverstärker eine zusätzliche, mit dem Shunt verbundene Vergleichseinrichtung angeschlossen, der ein weiterer Regelverstärker nachgeschaltet ist, dessen Ausgang die Steuerelektrode des als Transistor ausgebildeten Stellglieds speist.

In einer weiteren besonders hervorzuhebenden Ausführungsform, bei der die Schutzeinrichtung insbesondere bei autarkem Betrieb durch eine ei - gene Spannungsversorgung, die ihrerseits aus der Nenneingangsspannung gewonnen wird, versorgt wird, ist vorgesehen, daß die Schutzeinrichtung inaktiv geschaltet wird, um Leerlaufströme aus der Energiequelle bei dennoch bestehender Betriebs - bereitschaft zu unterbinden.

Bei einer bevorzugten Ausführungsform ist mit der kapazitiven Last ein Schaltregler für die Erzeugung einer geregelten Gleichspannung verbunden, der einen Transformator enthält, der mit einer Hilfswicklung zur Erzeugung der Betriebsspannung für die Regelverstärker im Regelkreis der Schutzeinrichtung versehen ist. Der Schaltregler, der einen üblichen Aufbau haben kann, tritt erst bei einer gewissen Mindestspannung an der kapazitiven Last in Funktion. Dies bedeutet, daß die Schutzeinrichtung bzw. deren Regelkreis erst beim Arbeiten des Schaltreglers mit Betriebsspannung versorgt werden. In der ersten Zeit unmittelbar nach dem Anlegen der Nenneingangsspannung wie z.B. einer Netzwechselspannung bzw. Batteriespannung, bestimmt daher der Ladestrombegren - zungswiderstand den Aufladestrom des kapazitiven Elements wie Kondensator alleine. Erst wenn die Regelverstärker ihre Betriebsspannung erhalten haben, tritt der einstellbare Widerstand, d.h. der Transistor in Funktion.

In einer weiteren besonders hervorzuhebenden Ausführungsform kann die Schutzeinrichtung insbesondere bei autarkem Betrieb durch eine eigene Spannungsversorgung, die ihrerseits aus der Nenneingangsspannung gewonnen wird, versorgt werden. Insbesondere ist vorgesehen, daß von der Versorgungsspannung eine einer Chopper-Stufe zugeführte Hilfsspannung über die Chopper-Stufe und einen Transformator dem Spannungsstromre - gelkreis zugeführt wird.

Bei autarkem Betrieb kann der Strombegren - zungswiderstand entfallen und mittels z.B. eines ferngesteuerten Ausschaltsignals kann die Schutz - einrichtung inaktiv geschaltet werden, um Leerlaufströme aus der Energiequelle bei dennoch bestehender Betriebsbereitschaft zu unterbinden.

So kann über ein Fernsteuersignal sowohl die Versorgungsspannung für den Spannungsstrom - regelkreis als auch die nachgeschaltete Leistungsstufe bzw. nachgeschalteten Leistungsstufen unverzüglich inaktiv geschaltet werden. Insbeson - dere zeichnet sich ein Vorschlag dadurch aus, daß über ein Fernsteuersignal die Chopper-Stufe unverzüglich, die Leistungsstufe bzw. Leistungsstufen über eine Verknüpfung mit der minimalen Grenzspannung zeitverzögert aktiv geschaltet werden.

Schließlich ist hervorzuheben, daß der Strom - regelkreis durch mehrere parallel geschaltete, jeweils das Stellglied aufweisende Stromregelkreise ersetzbar ist.

Weitere Einzelheiten, Vorteile und Merkmale der Erfindung ergeben sich nicht nur aus den An - sprüchen, den diesen zu entnehmenden Merkmalen -für sich und/oder in Kombination-, sondern auch aus der nachfolgenden Beschreibung von in der Zeichnung dargestellten bevorzugten Ausfüh - rungsbeispielen.

Es zeigen:
Fig. 1 ein Blockschaltbild einer Schutzeinrich - tung und
Fig. 2 die Schutzeinrichtung nach Fig. 1 in au - tarker Betriebsweise.

Die Erfindung wird an Hand eines Leistungs - wandlers in Form eines Netzgerätes beschrieben, ohne daß hierdurch eine Einschränkung erfolgen soll.

Ein Netzgerät zur Erzeugung einer Gleichspannung enthält einen Gleichrichter (1), z.B. einen Doppelweggleichrichter, der mit seinen Wechsel - spannungseingängen (2), (3) von der Netzwech - selspannung gespeist wird. Der Gleichrichter (1) ist mit den Gleichspannungsausgängen (4), (5) jeweils an einen Ladestrombegrenzungswiderstand (6) und an die Drain - Elektrode eines Feldeffekttransistors (13) angeschlossen, der mit seiner Drain-Source - Strecke in Reihe zu einem kapazitiven Element (10) gelegt ist, das mit dem Gleichspan - nungsausgang (5) des Gleichrichters (1) verbunden ist. Parallel zu dem kapazitiven Element (10) ist eine Schaltstufe bestehend aus dem als Feldeffekttransistor ausgebildeten Schalttransistor (7) und dem Transformator (9) geschaltet, wobei das kapazitive Element (10) insbesondere zur Glättung und Energiespeicherung der gleichgerichteten Netzwechselspannung verwendet wird. An die Sekundärwicklung (11) des Transformators (9) ist ein weiterer, nicht näher dargestellter Gleichrichter nebst Glättungseinrichtungen angeschlossen, der eine Last speist. Die Gate - Elektrode des Feldeffekttransistors (7) ist mit einer Steuer- und Regelschaltung (12) verbunden, die den Feldeffekttransistor (7) impulsdauermoduliert betätigt, um am Ausgang des Netzgerätes eine geregelte Gleich - spannung zu erzeugen. Die Steuer- und Regelschaltung (12) bildet mit dem Transformator (9), dem Gleichrichter auf der Sekundärseite des Transformators (9) sowie mit den Glättungsmitteln und einem Spannungsistwertgeber einen Schaltregler.

Parallel zum Ladestrombegrenzungswiderstand (6) ist als einstellbarer Widerstand ein Transistor (13), vorzugsweise ein Feldeffekttransistor, in Reihe mit einem Stromfühler (einem Shunt) (14) angeordnet. Die Steuerelektrode des Transistors (13) ist mit dem eine Vergleichseinrichtung (16) angeschlossen ist, die mit dem Stromfühler (14) und über einen Widerstand (17) mit dem Ausgang eines anderen Regelverstärkers (18) verbunden ist.

Weiterhin ist an die Vergleichseinrichtung (16) eine Spannungsbegrenzungseinrichtung (19), z.B. Zener-Diode (19) angeschlossen. Der Regelver - stärker (18) ist an seinem Eingang mit einer Vergleichseinrichtung (26) verbunden, an die ein Spannungssollwertgeber (20), z.B. eine Zener- Diode, und über einen Widerstand (21) die eine Elektrode (Bezugspunkt (32)) des kapazitiven Elements (10) angeschlossen ist.

Der Transformator (9) enthält eine Hilfswicklung (22), die in Reihe mit einer Diode (23) ange - ordnet ist, die einen Kondensator (24) speist, an dem die Betriebsspannung für die Regelverstärker (15), (18) abgegriffen wird. Der Kondensator (24) ist parallel zur Reihenschaltung der Hilfswicklung (22) und der Diode (23) angeordnet, und steht mit einer Elektrode mit dem Shunt (14) (Bezugszeichen (30)) und dem kapazitiven Element (10) (Bezugszeichen(31)) in Verbindung (Potential in dem Punkten (30) und (31) ist gleich).

Der Ladestrombegrenzungswiderstand (6) ist hochohmig ausgebildet. Er begrenzt den Einschalt- bzw. Aufschaltstrom der beim Anlegen der ihren maximal zulässigen Überspannungswert aufweisenden Netzwechselspannung. Er steht auf einem Wert, der so groß wie der im Leerlauf des Netzgerätes in den Kondensator fließenden Stromes ist. Durch die Aufladung des kapazitiven Ele - ments (10) baut sich eine Spannung auf, die eine Grenze erreicht, ab der die Steuer- und Regelschaltung (12) jeweils in Funktion tritt, wobei der Schaltregler mittels des Feldeffekttransistors (7) zu arbeiten beginnt. Hierdurch werden auch die Regelverstärker (15), (18) über die Hilfswicklung (22), die Diode (23) und der Kondensator (24) mit Betriebsspannung versorgt.

Der Sollwert der Spannung an der Vergleichs - einrichtung (26) entspricht der maximalen Nenn - eingangsspannung. Wenn der Regelverstärker (18) Betriebsspannung erhält, tritt an der durch die der Regelverstärker (18) eine hohe Ausgangsgleich - spannung erzeugt, die beispielsweise mittels des Widerstandes (17) und der Zenerdiode (19) so eingestellt wird, daß sie als Führungsgröße einem zulässigen Stromwert entspricht. Diese dem maxi - mal zulässigen Stromwert entsprechende Span - nung bewirkt über die Vergleichseinrichtung (16) und den Regelverstärker (15), daß der Transistor (13) aufgesteuert wird und den maximal zulässigen Stromsollwert in das kapazitive Element (10) und die nachgeschalteten Stromkreise geregelt ein - speist. Dabei hat der Transistor (13) einen dem Stromsollwert entsprechenden Widerstand. Über den hochohmigen Ladestrombegrenzungswiderstand (6) fließt bei arbeitendem Transistor (13) ein vernachlässigbar kleiner Strom.

Der Widerstand (21), der Spannungssollvertgeber (20), die Vergleichseinrichtung (26), der Re - gelverstärker (18), der Widerstand (17), die Zener-Diode (19), die Vergleichseinrichtung (16) und der Regelverstärker (15) sind Bestandteile des zuvor beschriebenen Regelkreises, der als Stell - glied den Transistor (13) enthält und als Regel - größe die am Kondensator (10) abfallende Spannung bzw. den über den Shunt (14) fließenden Strom beeinflußt. Dieser Regelkreis (Bezugszeichen (28)) enthält einen Stromregelkreis (33) mit dem Transistor (13) als Stellglied, dem Stromfühler (14) als Stromistwertgeber, dem Regelverstärker (15) und der Vergleichseinrichtung (16) sowie einen Spannungsregelkreis (34) mit dem Spannungsfühler (21) als Spannungsistwertgeber, dem Spannungssollwertgeber (20), dem Regelver - stärker (18) und der Vergleichseinrichtung (26). Der Strom - und Spannungsregelkreis (33) bzw. (34) können mit ihrem jeweiligen Ausgang auch direkt (parallel) auf das Stellglied (13) einwirken und nicht wie dargestellt.

Bei einer dynamischen Eingangsspannungserhöhung würde der in das kapazitive Element (10) und die nachgeschalteten Stromkreise fließende Strom ohne den Stromregelkreis (33) unbegrenzt ansteigen. Infolge des Stromregelkreises (33) erhält jedoch der Transistor (13) bei ansteigender Ein - gangsspannung weniger Steuerstrom bzw. Steu - erspannung, wodurch sein Widerstand erhöht wird, d.h. der Stromsollwert bleibt erhalten, da der Spannungsistwert niedriger als der Spannungssollwert bleibt. Das heißt, daß der Spannungs - Bei noch weiter, noch über den eingestellten Span - nungssollwert steigender Spannung am Eingang wird die am kapazitiven Element (10) abfallende Spannung geregelt, d.h. die nachgeschalteten Stromkreise erhalten keine in gleicher Weise über die Eingangsspannung ansteigende Gleichspan - nung. Der Spannungsregelkreis (34) begrenzt die Spannung am kapazitiven Element (10) daher auf einen systemverträglichen Wert. Hohe Eingangs - spannungen bewirken deshalb Spannungsabfälle am Strombegrenzungswiderstand (6) und an dem diesem parallel geschalteten einstellbaren Widerstand (13). Daher kann das Netzgerät auch bei dynamischer Überspannung eine geregelte Ausgangsspannung durch gesicherte Funktionalität erzeugen.

Parallel zum kapazitiven Element (10) ist zweckmäßigerweise eine Spannungsbegren - zungsschaltung (27) angeordnet, deren Ansprech - schwelle höher als der an der Vergleichseinrich - tung (26) anstehende Spannungssollwert (20) ist. Diese Spannungsbegrenzungsschaltung (27) kann bei sehr hohen Eingangsspannungen und dem daraus resultierenden Strom über den Widerstand (6) bei statisch anliegender zu hoher Eingangsspannung und speziell im Leerlauf des Gerätes das kapazitive Element schützen. Es ist günstig, wenn der Wert des Ladestrombegrenzungswiderstandes dem Quotienten aus der Differenz der maximal zulässigen statischen Überspannung und dem Spannungssollwert am kapazitiven Element (10) und dem Leerlaufstrom des Leistungswandlers entspricht.

In Fig. 2 ist die an Hand der Fig. 1 beschriebene Schutzeinrichtung dahingehend modifiziert, daß eine autarke Betriebsweise möglich ist. An - sonsten sind mit Ausnahme des Ladestrombe - grenzungswiderstands (6) die Schaltungselemente und der Aufbau der Schaltung erhalten. Um einen autarken Betrieb zu ermöglichen, wird von den Gleichspannungsausgängen (4) und (5) eine Hilfs - spannung (36) abgenommen, die einer Chopper-Stufe (37) zugeführt wird und sodann über einen Transformator mit der Primärwicklung (35) in die Sekundärwicklung (22) eingespeist wird. Die Funktion der Schaltung nach Fig. 2 entspricht an - sonsten der der Fig. 1.

Ferner ist in Fig. 2 die Möglichkeit dargestellt, das Netzgerät mit extrem niedrigem Ruhestrom inaktiv oder inhibit zu schalten.

Ein Fernsteuersignal (39) wird der Chopper-Stufe (37) und einer Verknüpfungsstufe (40) mit gegebenenfalls nachgeschalteter Einschaltverzö - gerungsstufe (41) zugeführt.

Beim Inaktivschalten werden unverzüglich die aktiven Schaltkreise stromlos geschaltet.

Beim Aktivieren wird zunächst unverzüglich die Chopper-Stufe (37) und somit der Stromspan - nungsregelkreis (28) aktiviert und die Leistungs - stufe (12) bzw. mehrere parallel geschaltete Leistungsstufen zeitverzögert (Schaltung (41)) über die UND-Verknüpfung (40) aktiv geschaltet. Hierzu wird die untere Einschaltschwelle (31), (32) der Leistungsstufe erfaßt.

Ferner soll nachdrücklich auf eine weitere hervorzuhebende Ausgestaltung hingewiesen werden. So besteht die Möglichkeit, an Stelle eines Stromregelkreises (33) mit dem Stellglied (13) mehrere Stromregelkreise mit aufgeteilter Strom - verteilung parallel zu schalten. Das heißt, daß das dem Spannungsregelkreis (34) entnommene verstärkte Differenzsignal mehreren Stromregelkrei - sen, die den Aufbau des Stromregelkreises (33) zeigen, parallel angeboten werden.

## Patentansprüche

1. Schutzeinrichtung für einen Leistungswandler wie Netzgerät, Wechselrichter oder Gleich - spannungswandler mit einem Spannungsregelkreis (34) und einem diesem parallel oder unterlagert angeordneten, eine Strombegren - zungseinrichtung bildenden Stromregelkreis (33) sowie einem einen veränderlichen Wi - derstandwert aufweisenden Stellglied (13) in dem Spannungs- und Stromregelkreis, dessen Widerstandswert in Abhängigkeit von der Differenz der am Eingang der Schutzeinrich - tung anliegenden Spannung und der am Aus - gang der Schutzeinrichtung anliegenden Spannung verändert wird, wobei der Span - nungsregelkreis (34) eine an einen Span - nungssollwertgeber (20) und einen Span - nungsistwertgeber angeschlossene Vergleichseinrichtung (26) enthält, der ein Regel - verstärker (18) nachgeschaltet ist, wobei der Widerstandswert des Stellgliedes auch in Ab - hängigkeit des von einem Shunt (14) abgelei - teten und dem Stromregelkreis als Istwert zu - geführten Eingangsstromes veränderbar ist,
dadurch gekennzeichnet,
daß die Schutzschaltung vor einem Leistungswandler angeordnet ist, der mit einer Energiequelle über die Reihenschaltung des Shunts (14) und des Stellgliedes (13) verbun - den ist, und einen kapazitiven Eingang mit mindestens einem kapazitiven Element (10) aufweist, an dem der Istwert der Spannung des Spannungsregelkreises (34) abgegriffen wird, wobei der Sollwert des Spannungsregelkreises so hoch eingestellt ist, daß auch bei minimalem Widerstand des Stellgliedes (13) und maximaler Nenneingangsspannung der Sollwert am kapazitiven Element des Leistungswandlers nicht auftritt, und wobei der Stromsollwert des Stromregelkreises auf den maximal zulässigen Eingangsstrom eingestellt wird.

2. Schutzeinrichtung nach Anspruch 1 mit einem parallel zu dem einstellbaren Stellglied (13) geschalteten festen Strombegrenzungswiderstand (6),
dadurch gekennzeichnet,
daß der Widerstandswert des festen Strom - begrenzungswiderstands (6) dem Quotienten aus maximal zulässiger, statischer Nennein - gangsspannung und dem bei dieser Nennein - gangsspannung vom Leistungswandler aufge - nommenen Leerlaufstrom entspricht.

3. Schutzeinrichtung nach einem oder mehreren der vorhergehenden Ansprüche,
dadurch gekennzeichnet,
daß an den Regelverstärker (18) eine zusätzliche, mit dem Shunt (14) verbundene Vergleichseinrichtung (16) angeschlossen ist, der ein weiterer Regelverstärker (15) nachgeschaltet ist, dessen Ausgang die Steuerelektrode des als Transistor ausgebildeten Stellglieds (13) speist.

4. Schutzeinrichtung nach einem oder mehreren der vorhergehenden Ansprüche,
dadurch gekennzeichnet,
daß die über den Regelverstärker (18) verstärkte Differenz zwischen Spannungssollwert (20) und Spannungsistwert (21) direkt auf den Transistor (13) aufschaltbar ist.

5. Schutzeinrichtung nach einem oder mehreren der vorhergehenden Ansprüche,
dadurch gekennzeichnet,
daß die Schutzeinrichtung, die eine eigene, aus der Eingangsspannung der Schutzein - richtung gewonnene Spannungsversorgung aufweist, mittels eines vorzugsweise ferngesteuerten Schaltsignals (39) inaktiv schaltbar ist.

6. Schutzeinrichtung nach einem oder mehreren der vorhergehenden Ansprüche,
dadurch gekennzeichnet,
daß von der Versorgungsspannung (4, 5) eine einer Chopper-Stufe (37) zugeführte Hilfsspannung (36) über die Chopper-Stufe (37) und einen Transformator (35) dem Spannungs- und Stromregelkreis (28) zugeführt wird.

7. Schutzeinrichtung nach Anspruch 5,
dadurch gekennzeichnet,
daß über das Schaltsignal (39) sowohl die Versorgungsspannung für den Spannungs-und Stromregelkreis (28) als auch die nach - geschaltete Leistungsstufe (12) bzw. nachgeschalteten Leistungsstufen unverzüglich inaktiv geschaltet werden.

8. Schutzeinrichtung nach einem oder mehreren der vorhergehenden Ansprüche,
dadurch gekennzeichnet,
daß über ein Fernsteuersignal (39) die Chopper-Stufe (37) unverzüglich, die Leistungsstufe bzw. Leistungsstufen (12) über eine Verknüpfung (40) mit der minimalen Grenzspannung (31, 32) zeitverzögert (41) aktiv geschaltet werden.

9. Schutzeinrichtung nach einem oder mehreren der vorhergehenden Ansprüche,
dadurch gekennzeichnet,
daß die Versorgungsspannung für die Schutzeinrichtung über eine Hilfswicklung (22) eines Transformators (9) abgegriffen wird.

## Claims

1. A protective device for a power converter such as a power supply unit, a d.c. - a.c. converter or a d.c. - d.c. converter comprising a voltage regulating circuit (34) and a current regulating circuit (33) which is arranged in parallel to or below said voltage regulating circuit (34) and forms a current limiting device, and comprising a control element (13), which possesses a variable resistance value, in the voltage - and current regulating circuit, the resistance value of which control element (13) is changed in dependence upon the difference between the voltage present at the input of the protective device and the voltage present at the output of the protective device, wherein the voltage regulating circuit (34) contains a comparator device (26) which is connected to a voltage theoretical value sensor (20) and a voltage actual value sensor and which at its output end is connected to a variable amplifier (18), where the resistance value of the control element can also be changed in dependence upon the input current derived from a shunt (14) and supplied to the current regulating circuit as actual value, characterised in that the protective circuit is arranged before a power converter which is connected to an energy source via the series arrangement of the shunt (14) and the control element (13) and possesses a capacitive input with at least one capacitive element (10) from which the actual value of the voltage of the voltage regulating circuit (34) is tapped, where the theoretical value of the voltage regulating circuit is set such that even in the case of the minimum resistance of the control element (13) and the maximum nominal input voltage, the theoretical value does not occur across the capacitive element of the power converter, and where the current theoretical value of the current regulating circuit is set at the maximum permissible input current.

2. A protective device as claimed in Claim 1 comprising a fixed current limiting resistor (6) which is connected in parallel to the adjustable control element (13), characterised in that the resistance value of the fixed current limiting resistor (6) corresponds to the quotient of the maximum permissible, static nominal input voltage and the no load current consumed by the power converter at this nominal input volt - age.

3. A protective device as claimed in one or more of the preceding claims, characterised in that an additional comparator device (16), connected to the shunt (14), is connected to the variable amplifier (18), where said comparator device (16) is connected at its output end to a further variable amplifier (15) whose output feeds the control electrode of the control ele - ment (13) which has the form of a transistor.

4. A protective device as claimed in one or more of the preceding claims, characterised in that the difference between the voltage theoretical value (20) and the voltage actual value (21), amplified via the variable amplifier (18), can be fed directly to the transistor (13).

5. A protective device as claimed in one or more of the preceding claims, characterised in that the protective device, which possesses its own voltage supply obtained from the input voltage of the protective device, can be deactivated by means of a preferably remote - controlled switching signal (39).

6. A protective device as claimed in one or more of the preceding claims, characterised in that from the supply voltage (4, 5), an auxiliary voltage (36) supplied to a chopper stage (37) is fed via the chopper stage (37) and a trans - former (35) to the voltage - and current regu - lating circuit (28).

7. A protective device as claimed in Claim 5, characterised in that both the supply voltage for the voltage - and current regulating circuit (28) and the following power stage or stages (12) are deactivated immediately via the switching signal (39).

8. A protective device as claimed in one or more of the preceding claims, characterised in that via a remote control signal (39) the chopper stage (37) is activated immediately while the power stage or stages (12) are activated with a time delay (41) via a logic - linking stage (40) with the minimum limit voltage (31, 32).

9. A protective device as claimed in one or more of the preceding claims, characterised in that the supply voltage for the protective device is tapped via an auxiliary winding (22) of a transformer (9).

## Revendications

1. Dispositif de protection pour un convertisseur de puissance tel que appareil de réseau, on - duleur ou convertisseur continu-continu, avec un circuit de régulation de tension (34) et un circuit de régulation de courant (33) et parallèle à celui-ci ou subordonné à celui-ci, formant un dispositif de limitation de courant ainsi qu'un élément de réglage (13)présentant une valeur de résistance variable dans le circuit de tension et de courant, dont la valeur de la résistance est modifiée en fonction de la différence de la tension existant à l'entrée du dispositif de protection et de la tension existant à la sortie du dispositif de protection, tandis que le circuit de régulation de tension (34) comporte un dispositif de comparaison (26) raccordé à un émetteur de valeur de consigne de tension (20) et à un émetteur de valeur effective de tension qui est monté en aval d'un
